# EUROPÄISCHE PATENTSCHRIFT

(11) **EP 0 289 569 B1**
(45) Veröffentlichungstag und Bekanntmachung des Hinweises auf die Patenterteilung: **17.07.1991**
(21) Anmeldenummer: 87907500.0
(22) Anmeldetag: 17.11.1987
(51) Int. Cl.: A42B 3/00

(54) **SCHUTZHELM, MIT EINER SCHWENK- UND RASTBAREN VISIEREINRICHTUNG INSBESONDERE FÜR MOTORRADFAHRER**
PROTECTIVE HELMET WITH PIVOTING AND ENGAGABLE VIZOR, IN PARTICULAR FOR MOTORCYCLISTS
CASQUE DE PROTECTION A VISIERE PIVOTANTE ET ENCLIQUETABLE, NOTAMMENT POUR MOTOCYLISTES

(30) Priorität: 17.11.1986 DE 3639261; 24.06.1987 DE 8708787 U
(43) Veröffentlichungstag der Anmeldung: 09.11.1988
(73) Patentinhaber: FÖHL, Artur, 73614 Schorndorf (DE)
(72) Erfinder: FÖHL, Artur, 73614 Schorndorf (DE)
(74) Vertreter: Degwert, Hartmut, Dipl.-Phys.
(86) Internationale Anmeldenummer: DE8700524
(87) Internationale Veröffentlichungsnummer: WO8803766

(56) Entgegenhaltungen:
- DE-A- 2 913 059
- GB-A- 1 167 451
- GB-A- 1 560 723
- GB-A- 2 024 000
- US-A- 3 066 305
- US-A- 4 305 160

## Beschreibung

Die Erfindung bezieht sich auf einen Schutzhelm, insbesondere für Motorradfahrer, mit einer die Gesichtsöffnung abdeckenden Visierscheibe, die seitlich an der Helmschale schwenkbar gelagert ist und zumindest in ihrer Schließstellung mittels einer Rastvorrichtung, bestehend aus einem Rastnocken und einem mit mindestens einer Rastausnehmung versehenen Rastelement, sowie einen den Rastnocken und das Rastelement in Richtung auf den Drehpunkt des Visiers gegeneinanderspannenden Federelement, verrastbar ist, wobei Rastelement oder Rastnocken mit der Visierscheibe verschwenkbar gelagert ist.

Sturzhelme mit Visiereinrichtungen zum Verschwenken und Verrasten der Visierscheibe in verschiedenen Stellungen, zumindest aber in den beiden Endstellungen, sind an sich bekannt, siehe z.B. US-A-3 066 305 oder GB-A-2 021 000. Dabei sind herkömmliche Verstelleinrichtungen relativ kompliziert aus vielen Einzelteilen aufgebaut, was einen Helm wesentlich verteuert. Aus diesem Grunde werden bedauerlicherweise für das Verrasten der Visiereinrichtung bei den Schutzhelmen vielfach billige Federelemente aus Kunststoff eingesetzt. Diese haben aber den großen Nachteil, daß sie, wenn sie dauernd unter Last stehen ― wie das bei einer Visiereinrichtung der Fall ist ― zum sogenannten "Kriechen" neigen, d.h. die Kräfte gehen mit der Zeit gegen Null.

Derartige Visiereinrichtungen sind deshalb ein großes Sicherheitsrisiko, weil beispielsweise ein plötzliches Aufspringen auf Grund des Nachlassens der Federspannkraft bei hoher Geschwindigkeit den Fahrer in eine sehr gefährliche Situation bringen kann, die in jedem Fall vermieden werden muß.

Metallfedern konnten bislang wegen ihrer wesentlich geringeren Dehnungsbeanspruchung bei dem vorhandenen, baulich vorgegebenen Einbauraum nicht optimal dimensioniert werden, damit sie die erforderliche, vorgegebene Lastwechselzahl ohne Bruch erreichen. Aus diesem Grunde sind z.B. einfache, metallische Flachfedern, die billig in der Herstellung sind, bislang nicht einsetzbar.

Darüber hinaus besteht Bedarf daran, daß eine Visierscheibe auch relativ leicht durch einen Laien auswechselbar sein sollte, da eine Beschädigung von Visierscheiben, beispielsweise auch nur durch einfaches Verkratzen oder Blindwerden immer wieder vorkommt. Dementsprechend sollte die Visiereinrichtung mit Rastung auch so ausgebildet sein, daß auch nach dem Auswechseln ohne besondere Justier- und Verstellmanipulationen eine einwandfreie Funktion der Schwenkbewegung und der Rasterung gegeben ist, da mangelhafte Befestigung oder mangelhafte Rasterung, wie schon erwähnt zu folgenschweren Unfällen führen können, wenn beispielsweise beim Drehen des Kopfes die an sich geschlossene Visierscheibe wegen nicht ordnungsgemäßen Auswechselns oder Funktionierens der Rasterung durch den Winddruck aufgerissen und dadurch der Fahrer dem vollen Winddruck bei gleichzeitiger Gesichtsfeldbeschränkung und möglicherweise Scherkräften auf den Kopf ausgesetzt wird.

Es besteht demgemäß ein Bedarf für Sturzhelme mit Visiereinrichtung, die einmal billig in der Herstellung und einfach in der Handhabung sind und die darüberhinaus große Sicherheit im Fahrbetrieb garantieren, d.h., daß auch beim Schwenken oder Bewegen des Kopfes ein ungewolltes Aufgehen des Visiers sicher verhindert wird.

Dabei soll die Visiereinrichtung so ausgebildet sein, daß sie sowohl für vorgeformte Visierscheiben als auch flexible Visierscheiben, die beim Einsatz aus zunächst ebenen Platten aufgesetzt werden, geeignet ist, wobei als flexible Visierscheiben auch Mehrschichtscheiben verwendet werden können.

Dabei soll gemäß den der vorliegenden Erfindung vorausgehenden Erkenntnissen beim Auftreten eines Winddruckes ein Öffnen der Visierscheibe sicher verhindert werden, und zwar unabhängig davon, ob die Visierscheibe mit ihrem Rand auf den Rand der Gesichtsöffnung des Helmes aufliegt, oder aber so mit ihrem Rand in eine um die Gesichtsöffnung im Helm verlaufende Vertiefung eingreift, daß die äußere Kontur des Helmes über die Visierscheibe stetig verläuft.

Aufgabe der Erfindung ist es, einen Schutzhelm mit einer Visiereinrichtung anzugeben, der billig in der Herstellung und einfach in der Handhabung ist und der darüberhinaus große Sicherheit auch beim Fahren mit hohen Geschwindigkeiten große selbst bei sehr langer Nutzungsdauer des Helmes, garantiert, so daß auch beim Schwenken des Kopfes ein ungewolltes Aufgehens des Visiers sicher verhindert wird. Dabei soll die für das Halten der Visierscheibe in der Schließstellung notwendigen Rastkräfte über die Benutzungsdauer eines Helmes weitgehend konstant bleiben, und das bei Verwendung einfacher Federn in Verbindung mit einer einfachen, aus wenigen Teilen bestehenden Konstruktion.

Auch soll ein Auswechseln der Visierscheibe, und zwar gleichgültig, ob es sich um eine einfache flexible Visierscheibe oder um eine Mehrschichtscheibe handelt, leicht möglich sein, ohne daß die jeweils für die Rasteinrichtung aufzubringende Haltekraft irgendwie nachjustiert werden müßte.

Die vorgenannte Aufgabe wird bei einem Sturzhelm mit den Merkmalen des Patentanspruches 1 gelöst, wobei gleichzeitig die mit der Aufgabe formulierten weiteren Forderungen erfüllt werden können. Vorteilhafte Ausgestaltungen und Weiterbildungen eines Sturzhelmes mit einer Visiereinrichtung gemäß dem Vorschlag nach Patentanspruch 1 sind Gegenstand der Unteransprüche.

Auch bei einem Sturzhelm nach der Erfindung wird wie bei einem schon vorgeschlagenen Sturzhelm zumindest eine Seite der Visierscheibe mit einem unverdrehbar mit der Visierscheibe verbundenen Rastelement versehen, das im Inneren eines Lageratückes auf einem Nabenteil zusammen mit der Visierscheibe drehbar geführt ist, wobei zusätzlich eine Rasterung, z.B. in Form eines Rastnocken, im Lagerstück vorgesehen ist, das mit dem Rastelement an der Visierscheibe bzw. dessen oder deren Ausnehmung zusammenwirkt. Rastnocken und Rastelement sind federnd gegeneinander so vorgespannt, daß ein einwandfreies Zusammenwirken zwischen Rastnocken und Rastelement gewährleistet ist. Das Rastelement und die mit einer Nabe für die Schwenkbewegung versehene Visierscheibe sind, z.B. mittels einer Schraube seitlich an der Helmschale lösbar befestigt. Hierzu kann die Helmschale in diesem Bereich zur Aufnahme des Lagerstückes ggf. eine Ausnehmung aufweisen.

Dabei kann gemäß einer vorteilhaften Ausgestaltung das Lagerund Rastelement selbst mit einem kreissegmentartigen Ansatz versehen sein, auf dessen Peripherie Rastkerben angeordnet sind, die mit einer mindestens einen Rasthöcker aufweisenden, im Lagerstück selbst befestigten Blattfeder zusammenwirkt.

Gemäß einer Weiterbildung des Erfindungsgedankens, die Rastkerben mit unterachiedlicher Tiefe auszubilden, wobei insbesondere die beiden Rastkerben für die Endstellungen tiefer ausgebildet sein sollten als die Kerben für die Sicherung der Zwiechenstellungen, erreicht man stabile Endlagen der Visiereinrichtung.

Um eine sichere Position der Visierscheibe zumindest in der Schließstellung zu garantieren, wird gemäß einer Weiterbildung des Erfindungsgedankens die der Schließstellung zugeordneten Rastausnehmung des Rastelementes derart versetzt angeordnet, daß abhängig vom federbelasteten Rastnocken auf die Seitenwandung der Rastausnehmung und damit auf das Rastelement und die Visierscheibe eine Vorspannkraft in Schließrichtung ausgeübt wird. Hierdurch wird dann der Vorteil erreicht, daß ― im übrigen mit einer äußerst geringen Rastkraft ― die Visierscheibe fest auf den gegebenenfalls eingelassenen Rand des Gesichtsausschnittes des Sicherheitshelmes gedrückt wird.

Gemäß einer anderen Weiterbildung des Erfindungsgedankens wird auch die der Offenstellung der Visierscheibe zugeordnete Rastausnehmung im Rastelement so versetzt, daß auch in dieser Stellung eine Vorspannung in Richtung der Offenstellung erreicht wird, so daß eine absolut stabile und ruhige Lage der Visierscheibe auch in der Offenstellung garantiert ist und auch bei einer Verwendung des Helms mit geöffnetem Visier, beispielsweise beim Langsamfahren oder auch bei einer Fortbewegung zu Fuß nicht ein Wackeln oder Vibrieren der Visierscheibe in Kauf genommen werden muß.

Durch die besondere Art der Anordnung der Rastausnehmungen und deren Ausbildung hinsichtlich der von den Rastnocken berührten Flanken, wird erreicht, daß eine ständig wirksame Zuhaltekraft vorhanden ist, die von einer einfachen in Richtung auf die Schwenkachse der Visierscheibe gerichteten Federkraft durch eine Blattfeder aufgebracht werden kann.

Die Größe der Kraft hängt dabei von dem Anstellwinkel des Rastnockens und der Schräge der Angriffsfläche am Rastelementlager der Rastausnehmung ab.

Hierzu wird gemäß einer vorteilhaften Ausführungsform eine Rastausnehmung eines Rastelementes so angeordnet und geformt, daß zur Erzeugung der Vorspannkraft eine Verschiebung der Angriffspunkte des Rastnockens über die Gesamtlänge der Rampenfläche einer Rastausnehmung einen Schwenkwinkelbereich der Visierscheibe von etwa 5° bis 15°, vorzugsweise jedoch 8° zur Folge hat, was bei der Nachgiebigkeit und Elastizität der sowohl für Rastung verwendeten Glieder als auch der Visierscheibe selbst für eine ausreichend hohe Schließkraft der Visierscheibe mit dem Gesichtsausschnitt des Helmes ausreicht.

Daraus folgt, daß auch bei noch ausreichend feiner Rastteilung, unter Berücksichtigung aller an den Visier-Bauteilen auftretenden Serientoleranzen eine sehr hohe Schließsicherheit gewährleistet ist.

Um die volle Kraft von Rastnocken auf den Schließdruck der Visierscheibe zu garantieren, wird gemäß einer anderen Weiterbildung des Erfindungsgedankens der Winkel zwischen der von der Flanke des Rastnockens abgeleiteten Kraftrichtung und der Kraftrichtung des Federelementes selbst in Richtung des Schwenkwinkels zwischen 25° und 45°, vorzugsweise jedoch mit 35° gewählt.

Dabei ist das Federelement einer sehr hohen Belastung ausgesetzt und somit ein gefährdetes Bauteil, auch im Hinblick auf die gleichtzeitige Erfüllung des harten Dauerzyklustestes, dem derartige Visiereinrichtungen unterworfen werden.

Um diese Forderungen zu erfüllen, wird gemäß einer anderen Weiterbildung des Erfindungsgedankens vorgeschlagen, das Federelement als ein- oder mehrschichtige Blattfeder auszubilden, wobei vorzugsweise nur das dem Rastelement gegenüberliegende Federblatt bei Verwendung einer mehrschichtigen Blattfeder einen bogenförmigen oder winkelförmigen Rastnocken bildet.

Einzelheiten und Weiterbildungen einsa Sturzhelmes mit einer rastbaren Visiereinrichtung nach der Erfindung werden im folgenden anhand der einzelnen Figuren in der Zeichnung erläutert. In der Zeichnung zeigen:

- Fig. 1:: Einen Sturzhelm mit einer Visiereinrichtung in perspektivischer Ansicht,
- Fig. 1A:: einen entsprechenden Sturzhelm in einer Seitenansicht mit einer Vermaßung der für das Verständnis der Erfindung wesentlichen Zuordnungen,
- Fig. 2:: die Lager- bzw. Befestigungsausnehmung auf einer Seite der Helmschale,
- Fig. 3:: die ebene Abwicklung einer Ausführungsform einer Visierscheibe,
- Fig. 4:: eine Längsschnittdarstellung durch den Bereich der Lager- und Befestigungsteile einer montierten Visiereinrichtung
- Fig. 5:: eine Draufsicht auf den Rastmechanismus,
- Fig. 6:: eine Draufsicht auf einen Ausschnitt der Ausbildung der für das geschlossene Visier wirkenden Verrastung,
- Fig. 7:: die Lager- und Rastelemente einer möglichen Ausführungsform auf einer Seite der Helmschale in Explosionsdarstellung,
- Fig. 8:: eine Längsschnittdarstellung analog Fig. 4 durch die Lager- und Befestigungsteile einer weiteren Ausführungsmöglichkeit mit vergrößertem Rastbogen,
- Fig. 8A:: eine Draufsicht auf die Innenseite des Rastmechanismus nach Fig. 8,
- Fig. 9:: Rastelement und Visierscheibenende einer Rastung gemäß Fig. 8, bzw. 8A in Explosionsdarstellung,
- Fig. 10:: das Ende einer im Spritzverfahren hergestellten Visierscheibe mit einteiligem Lager- und Rastteil,
- Fig. 11:: eine weitere Ausführungsform der Verrastung in der Art einer aufgeklappten Explosionsdarstellung,
- Fig. 12-18:: verschiedenen Rastfederausbildungen, bzw. -anordnungen,
- Fig. 19:: in Explosionsdarstellung eine weitere Ausführungsform der Visierverrastung und
- Fig. 20:: eine Draufsicht auf eine bauliche Einheit der Visierscheibe mit Lager- und Rastelement.

Die Fig. 1 zeigt schematisiert in perspektivischer Ansicht einen Sturzhelm mit Helmschale 1 und Visierscheibe 2. Die Visierscheibe 2 deckt die Gesichtöffnung in der Helmschale ab. Um die Gesichtsöffnung freigeben zu können, ist die Visierscheibe schwenkbar seitliche an der Helmschale des Sturzhelms befestigt, so daß durch Aufklappen die Gesichtsöffnung freigegeben und durch Herunterklappen wieder geschlossen werden kann. Der Rand der Visierscheibe liegt aus aerodynamischen Gründen an der entsprechend geformten Helmschale bzw. einer Randausnehmung in der Helmschale bündig an.

Um die Visierscheibe 2 anfassen und hochklappen zu können, ist vorne in der Helmschale 1 eine Vertiefung 3 zum Untergreifen des Randes der Visierscheibe 2 vorgesehen.

Die Fig. 1A zeigt den Helm in einer Seitenansicht, wobei die gegenseitige räumliche Zuordnung von Helmschale 1, Visierscheibe 2, Lagerpunkt der Visierscheibe und Schwenkwinkel vermaßt sind, um später in Verbindung mit der Erläuterung von Einzelteilen die Wirkung dieser Einzelteile besser verständlich machen zu können.

Aus Fig. 2 ist zu ersehen, daß an der Helmschale Anschraubflächen 4 vorgesehen sind, die Vertiefungen 5 zum Fixieren eines dort zu befestigenden Lagerstückes, wie noch erläutert wird, aufweisen. Das Lagerstück selbst wird mittels einer Schraube befestigt. Hierzu ist in der Anschraubfläche 4 eine Befestigungsmutter 6 angeordnet.

Die Fig. 3 zeigt in Draufsicht die Abwicklung einer Visierscheibe 2 in Form einer ebenen Platte, wie sie aus transparentem, biegbarem Kunststoff hergestellt werden kann. Diese Platte erhält ihre Form beispielsweise durch Stanzen. Sie weist an ihren beiden Enden 8 und 9 zwei Ausnehmungen 10 bzw. 11 auf, zur Aufnahme eines Lager- und Rastelementes, dessen Ausbildung, Aufbau und Funktion noch erläutert wird. Im Bereich der Enden sind darüberhinaus Nasen 7 stehen gelassen, die einen Anschlagspalt, dessen Funktion ebenfalls noch erläutert wird, mit den Enden 8 bzw. 9 bilden.

Die Lagerung der Visierscheibe 2 an der Helmaußenseite ist im wesentlichen in einer Schnittdarstellung aus Fig. 4 zu ersehen. Der dort gezeigte Ausschnitt eines Längsschnittes einer Helmschale 1 trägt im Befestigungsbereich eine Befestigungsmutter 12 zur Aufnahme einer Schraube 14, über die ein Lagerstück 13 angeschraubt wird. Dabei erfolgt die Fixierung durch Nasen 15 und 16 (Figur 5), die in die Ausnehmungen 5 (Figur 2) an der Helmschale eingreifen. Das Lagerstück 13 weist in seinem Befestigungsbereich ein Nabenteil 17 auf, durch den die Schraube 14 geführt ist und auf dem ein Rastelement 18 mit Spiel zusammen mit der Visierscheibe 2 drehbar gelagert ist. Das Rastelement 18 hat zur Helmschale hin einen Bund 19, dessen der Helmschale zugewandte Oberfläche auf der Außenfläche der Helmschale im Befestigungsbereich gleitet.

Die vom Bund abgewandte Seite des Rastelementes 18 besitzt einen Ansatz 20 (Fig. 7), der sich von der Bohrung 21 segmentförmig erstreckt. Dabei sind die Außenkonturen des segmentförmigen Ansatzes 20 Ausnehmungen 10 und 11 in der Visierscheibe 2 angepaßt.

Am Außenumfang des Segmentbogens des Ansatzes 20 sind Rastausnehmungen 22 vorgesehen, welche mit einer entsprechend geformten Rastfeder, die im Lagerstück 13 gelagert ist, zusammen wirken. Die Rastfeder ist in dem dargestellten Ausführungsbeispiel als zweiteilige Blattfeder 23, 24 ausgebildet wobei die Blattfeder 23, die den Rastausnehmungen zugeordnet ist, einen Rasthöcker 31 aufweist, der, wie anschauliche aus den Fign. 5 und 6 zu ersehen, entsprechend in die Rastkerben 22 eingreift.

Dabei ist die Steigung des Rasthöckers, vgl. Fig. 6, so gewählt, daß die Richtung der beim Hineingleiten des Rasthöckers in eine Rastausnehmung 22 ausgeübten Kraft einen Winkel β bildet, der zwischen 25° bis 45°, vorzugsweise jedoch 35° betragen soll.

Wie dabei aus Fig. 6 weiter anschaulich zu ersehen, ist die der Schließstellung zugeordnete rechte Ausnehmung 22 so angeordnet, daß der Rastnocken 31 der Rastfeder 23 nicht auf volle Rasttiefe kommt, sondern seitlich anliegt und einen Druck auf das Rastelement und damit auf die Visierscheibe in Schließrichtung ausübt. Dabei ist die Rastausnehmung so versetzt, daß eine Verschiebung der Angriffspunkte zur Erzeugung der Vorspannkraft durch den Rastnocken über die gesamte Länge einer Rampenfläche der Rastausnehmung 22 einen Schwenkwinkelbereich α der Visierscheibe 7 zwischen 5° und 15°, vorzugsweise jedoch 8° bildet. Hierdurch wird die entsprechende Vorspannung bei geschlossenem Visier mit einer einfachen Blattfeder erreicht, die voll ausreicht, um die Visierscheibe sicher geschlossen zu halten. Tatsächlich muß nämlich ― und hierzu wird nochmals auf Fig. 1A verwiesen ― eine Halterkraft B im Rastabstand r entsprechend hoch sein, und zwar zur Erzeugung einer Haltekraft A am unteren Rand der Visierscheibe um den Faktor R/r größer als die haltekraft B. Dies verlangt im Bereich des Rastelementes eine Federkraft, die, wie vorstehend beschrieben, mit Hilfe einer einfachen Nockenfeder in Verbindung mit der entsprechend angeordneten Rastausnehmung über den Anstiegswinkel des Nockens erreicht wird.

Um die gewünschen Rastkraft aufzubringen, ist hierzu, wie in der Fig. 7 zunächst zu sehen, anstelle einer einfachen Rastfeder eine Zweischichtfeder vorgesehen, wobei die der Rastausnehmung zugewandte obere Blattfeder 23 einen Rasthöcker 31 aufweist und die zur räumlichen Fixierung im Halteteil 13 auf einer Seite 42 abgewinkelt ist. In der praktischen Konstruktion wird diese mit einem Rästhöcker versehene Zeder etwas dünner ausgelegt werden, als die darunterliegende plane Stützfeder 29, die durch ihre glatte Form entsprechend höher belastet werden kann. Bei der dargestellten Ausführungsform nach Fig. 7 ist auch diese Feder (Haltenase 40) abgewinkelt, auch wenn diese Blattfeder an sich nicht genau räumlich fixiert werden muß.

Die Fign. 8 und 8A zeigen zu dieser Ausführungsform zu den Figuren 4 und 5 analoge Darstellungen. Dabei ist in Figur 8A zu sehen, daß der mit den Enden der Visierscheibe und der Nase gebildete Spalt an der Nase 16 in der Offenstellung zur Anlage kommt.

Die Fig. 9 zeigt eine weitere Ausbildung eines Lager- und Rastelementes 18′ und Fig. 10 läßt erkennen, daß im Rahmen der Erfindung das Lagerende der Visierscheibe 2 und Rastelement 18˝ auch einstückig ausgebildet sein können.

Die Fig. 11 zeigt an einer weiteren Ausführungsform eine Abwandlung der Rastelement-Anordnung, bei der ein gesondertes Lagerstück 13 entfällt.

Die Schwenklagerung der Visierscheibe ist durch einen einklipsbaren Lagerzapfen 47 gebildet, der durch fluchtende Bohrungen in der Visierplatte 48 und in der Helmschale 48′ eingedrückt wird.

Das Rastelement ist in Form einer bogenförmigen Leiste 46 auf der Innenseite einer Visierscheibe 45 angebracht und wird in einer entsprechenden Ausnehmung 42 der Helmschale im Bereich der Lagerfläche 4 geführt.

Die bogenförmige Rastleiste 46 arbeitet dabei mit einer ebenfalls in Einkerbungen 43 der Ausnehmung 42 gehalterten 2-schichtigen Rastfeder 40 und 41 zusammen.

Die Fign. 12-18 zeigen verschiedenen Federausbildungen bzw. -anordnungen.

Bei einer Ausführung nach Fig. 12 ist die mit Rastnocken versehene Blattfeder 41 über ein abgewinkeltes Ende räumlich fixiert, während die darunterliegende durchgehende Blattfeder 40′ nur entsprechend abgestützt ist. Bei einer Ausführung nach Fig. 13 ist, wie schon vorstehend beschrieben, sowohl die untere Blattfeder 40, als auch die obere Blattfeder 41 seitlich über abgewinkelte Laschen fixiert.

Aus Fig. 14 ist zu ersehen, daß selbstverständlich im Rahmen der Erfindung auch mehrschichtige Blattfedern, nämlich eine oberste mit einem Nocken versehene Blattfeder 40, die räumlich fixiert wird und weitere Blattfedern 4′ und 40˝ im Rahmen der Erfindung vorgesehen werden können.

Fig. 15 zeigt, daß im Rahmen der Erfindung eine mehrschichtige Blattfeder auch einstückig hergestellt werden kann, indem das Federband entsprechend um einen Haltestift 27 gebogen wird, wodurch gleichzeitig bei räumlicher Fixierung des Haltestiftes 27 die wie eine doppelschichtige Blattfeder wirkende einstückige Rastfeder 23 räumlich fixiert wird.

Zur Erhöhung der Haltekraft kann dann, wie aus den Fign. 16-18 anschaulich zu ersehen, der Rastnocken auch durch ein besonderes, vorzugsweise aus Runststoff hergestelltes Zusatzteil 50 gebildet sein, das auf eine ein- oder zweischichtige Blattfeder entsprechend aufgeschoben und in der für die Wirkungsweise der Rastung entsprechenden Lage fixiert ist. Dadurch können dann eine oder zwei sehr stabile durchgehende Blattfedern zur Erzeugung des Rastdruckes verwendet werden, die nicht durch Nockenbildung irgendwie auch nur teilweise geschwächt sind. Dies ermöglicht dann auch, wie aus Fig. 18 zu ersehen, die Verwendung einer einfachen dicken Blattfeder.

Bei dieser Ausführungsform bedürfen die Federn keiner besonderen seitlichen Fixierung. Lediglich der Zusatznocken muß seitlich um die Tiefe der Rastausnehmungen mit leichtem Spiel auslenkbar geführt sein.

Die Fign. 19 und 20 zeigen eine vorteilhafte Weiterbildung des Gesamtvisiers, speziell unter dem Gesichtspunkt der Ersatzteillieferungen. Es ist, wie schon eingangs erläutert, wichtig, daß eine Visierscheibe schnell und unproblematisch ausgetauscht werden kann. Hierzu ist in Fig. 19 entsprechend den Fign. 8, 8A und 9 gezeigt, bei der Montage eine zusätzliche Sicherungsplatte 60 auf das Lagerstück durch Klipsen, Kleben, Schweißen oder dgl. aufzubringen, die unverlierbar die Visierscheibe und die Rastteile transportgesichert halten. Mittels zweier Befestigungsschrauben 14′ und 14˝ kann die ganze Visiereinrichtung am Helm befestigt werden.

Bei allen beschriebenen Ausführungsformen können die Federn auf beiden Helmseiten unterschiedlich dimensioniert sein.

Dadurch wird beim Anlüften nur einseitig die Rastung aufgehoben, während die andere noch stehen bleibt, so daß die Rasterteilung beispielsweise halbiert wird, so daß nur eine kleine Visierablüftung erfolgt. Dies kann von Vorteil sein, wenn das Visier bei geringen Geschwindigkeiten benutzt wird.

## Patentansprüche

1. Schutzhelm, insbesondere für Motorradfahrer, mit einer die Gesichtsöffnung abdeckenden Visierscheibe, die seitlich an der Helmschale schwenkbar gelagert ist und zumindest in ihrer Schließstellung mittels einer Rastvorrichtung, die aus Rastnocken und einem mit mindestens einer Rastausnehmung versehenen Rastelement sowie einem Rastnocken und Rastelement in Richtung auf den Drehpunkt des Visiers gegeneinander spannenden Federelement besteht, verrastbar ist, wobei Rastelement oder Rastnocken mit der Visierscheibe schwenkbar gelagert ist und wobei die der Schließstellung zugeordnete Rastausnehmung (22) des Rastelementes (18) derart versetzt angeordnet ist, daß der Rastnocken (31) auf die Seitenwandung der Rastausnehmung (22) und damit auf die Visierscheibe (2) eine Vorspannkraft in Schließrichting ausübt, dadurch gekenzeichnet, daß das Federelement (23, 24, 40, 41) als mehrschichtige Blattfeder ausgebildet ist, wobei das dem Rastelement (18) zugewandte oberste Federblatt (41) den Rastnokken (31) enthält.

2. Schutzhelm nach Anspruch 1, dadurch gekennzeichnet, daß der Rastnocken verschiebbar auf der Blattfeder aufghalten ist.

3. Schutzhelm nach Anspruch 1, dadurch gekennzeichnet, daß zur Erzeugung der Vorspannkraft eine Verschiebung der Angriffspunkte des Rastnockens (31) über die gesamte Länge einer Rampenfläche der Rastausnehmung (22) einem Schwenkwinkelbereich (α) der Visierscheibe (2) zwischen 5° und 15°, vorzugsweise jedoch 8° entspricht.

4. Schutzhelm nach einem der Ansprüche 1 bis 3, dadurch gekennzeichnet, daß der von der Kraftrichtung des Federelementes (23) in Richtung des Schwenkpunktes und von der von der Flanke des Rastnockens (31) ausgeübten Kraftrichtung gebildete Winkel (β) etwa 25° bis 45°, vorzugsweise jedoch 35° beträgt.

5. Schutzhelm nach Anspruch 4, dadurch gekennzeichnet, daß zumindest das mit dem Rastnocken (31) versehene, dem Rastelement zugeordnete Federblatt gegen Verschieben in Längsrichtung des Federblattes, vorzugsweise durch Abwinkeln eines Endes gesichert ist.

6. Schutzhelm nach einem der Ansprüche 4 oder 5, gekennzeichnet durch Verwendung von Rastfedern aus metall.

7. Schutzhelm nach einem der Ansprüche 4 bis 6, dadurch gekennzeichnet, daß die mehrschichtige Blattfeder einstückig aus einem an den Enden umgebogenen Federblatt hergestellt ist.

8. Schutzhelm nach einem der Ansprüche 4 bis 7 dadurch gekennzeichnet, daß die einzelnen Federblätter der mehrschichtigen Blattfeder unterschiedliche Dicke und/oder Breite aufweisen.

9. Schutzhelm nach einem der vorhergehenden Ansprüche, dadurch gekennzeichnet, daß zumindest ein Rastelement auf einer der Helmseiten als bogenförmige Rasterleiste (46) ausgebildet ist, die auf der Innenseite der Visierscheibe (2) angeordnet ist und mit der in ihrem Schwenkbereich angeordneten federnden Rastnocke zusammenwirkt.

10. Schutzhelm nach Anspruch 9, dadurch gekennzeichnet, daß zumindest eine der Seitenflächen der Helmschale (1) in dem Bereich, in dem die Visierscheibe (2) gelagert ist, eine die bogenförmige Rasterleiste (46) mit Abstand umgebende Ausnehmung (42) aufweist und die Federblätter (40, 41) in entsprechenden Einkerbungen in der Ausnehmung (42) gehalten sind.

11. Schutzhelm nach einem der vorhergehenden Ansprüche, dadurch gekennzeichnet, daß an den Innenseiten der Visierscheibe (2) jeweils eine Sicherungsplatte (60) zur Sicherung der Einzelteile der Lager- und Rastvorrichtung an der Visierscheibe gegen Verlust bei Transport angebracht ist.

12. Schutzhelm nach Anspruch 11, dadurch gekennzeichnet, daß die Sicherungsplatte (60) nach erfolgter Vormontage über Klipsen, Kleben, Schweißen oder dgl. mit dem Lagerstück verbunden ist.

13. Schutzhelm nach einem der vorhergehenden Ansprüche, dadurch gekennzeichnet, daß das Lager- und Rastelement mit der Visierscheibe (2) zu einer baulichen Einheit zusammengefaßt ist.

14. Schutzhelm nach einem der vorhergehenden Ansprüche, dadurch gekennzeichnet, daß das Lager- und Rastelement einen kreissegmentartigen Ansatz aufweist, an dessen Peripherie Rastausnehmungen (22) vorhanden sind.

15. Schutzhelm nach einem der vorhergehenden Ansprüche, dadurch gekennzeichnet, daß die Rastausnehmungen (22) des Rastelementes für die Endstellungen der Visierscheibe (2) gegenüber den übrigen Rastausnehmungen tiefer ausgebildet sind.

16. Schutzhelm nach einem der vorhergehenden Ansprüche, dadurch gekennzeichnet, daß das Lager- und Rastelement als ein getrenntes Bauteil ausgebildet ist und mit einem oder mehreren Formansätzen in entsprechende Ausnehmungen oder Visierscheibe (2) einsetzbar ist.

17. Schutzhelm nach einem der vorhergehenden Ansprüche, dadurch gekennzeichnet, daß die Rast- und Lagerteile für beide Seiten des Schutzhelms spiegelsymmetrisch ausgebildet sind.

## Claims

1. A protective helmet, in particular for motorcyclists, comprising a visor which covers the face opening and which is pivotally mounted on the side of the helmet shell and can be locked, at least in its closed position, by means of a locking device which comprises locking lugs, and a locking element provided with at least one locking opening, and a spring element which urges the locking lugs and locking element towards one another in the direction of the pivot of the visor, where the locking element or locking lug is mounted so as to be pivotable with the visor, and where the engaging opening (22) of the locking element (18) which is assigned to the closed position is arranged so as to be offset such that the locking lug (31) exerts a pretensioning force in the closing direction upon the side walls of the engaging opening (22) and thus upon the visor (2), characterised in that the spring element (23, 24, 40, 41) is formed by a multi-layer leaf spring, where the uppermost spring leaf (41) which faces towards the locking element (18) contains the locking lug (31).

2. A protective helmet as claimed in Claim 1, characterised in that the locking lug is mounted on the leaf spring so as to be displaceable.

3. A protective helmet as claimed in Claim 1, characterised is that in order to generate the pretensioning force a displacement of the engagement points of the locking lug (31) along the entire length of a ramp surface of the engaging opening (22) corresponds to a pivoting angle range (α) of the visor (2) of between 5° and 15°, but preferably 8°.

4. A protective helmet as claimed in one of Claims 1 to 3, characterised in that the angle (β) formed by the direction of force of the spring element (23) towards the pivot point and by the direction of force exerted by the flank of the locking lug (31) amounts to approximately 25° to 45°, but preferably 35°.
5. A protective helmet as claimed in Claim 4, characterised in that at least the leaf spring which is provided with the locking lug (31) and is assigned to the locking element is protected from displacement in the longitudinal direction of the leaf spring, preferably by an angular formation of one end.

6. A protective helmet as claimed in one of Claims 4 or 5, characterised by the use of locking springs made of metal.

7. A protective helmet as claimed in one of Claims 4 to 6, characterised in that the multi-layer leaf spring is formed in one piece from a spring leaf bent over at its ends.

8. A protective helmet as claimed in one of Claims 4 to 7, characterised in that the individual spring leaves of the multi-layer leaf spring possess different thicknesses and/or widths.

9. A protective helmet as claimed in one of the preceding claims, characterised in that at least one locking element on one of the sides of the helmet is formed by an arc-shaped locking strip (46) which is arranged on the inhide of the visor (2) and co-operates with the resilient locking lug arranged in its pivoting zone.

10. A protective helmet as claimed in Claim 9, characterised in that at least one of the side surfaces of the helmet shell (1) compribes, in the zone in which the visor (2) is mounted, an opening (42) which surrounds the arc-bhaped locking strip (46) at a distance, and the spring leaves (40, 41) are mounted in corresponding grooves in the opening (42).

11. A protective helmet as claimed in one of the preceding claims, characterised in that a respective retaining plate (60) is arranged on the internal sides of the visor (2), which retaining plate protects the individual parts of the bearing- and locking device of the visor from loss during transport.

12. A protective helmet as claimed in Claim 11, characterised in that after preliminary assembly the retaining plate (60) is connected to the bearing component by clipping, adhesion, welding or the like.

13. A protective helmet as claimed in one of the preceding claims, characterised in that the bearing- and locking element is combined with the visor (2) to form a structural unit.

14. A protective helmet as claimed in one of the preceding claims, characterised in that the bearing- and locking element is provided with a circular segment-shaped component, at the periphery of which are arranged engaging openings (22).

15. A protective helmet as claimed in one of the preceding claims, characterised in that the engaging openings (22) of the locking element for the end positions of the visor (2) are designed to be deeper than the other engaging openings.

16. A protective helmet as claimed in one of the preceding claims, characterised in that the bearing- and lockling element is formed by a separate component and by means of one or more cam elements, can be inserted into corresponding openings of the visor (2).

17. A protective helmet as claimed in one of the preceding claims, characterised in that the locking- and bearing components for the two sides of the protective helmet are designed to be mirror-symmetrical.

## Revendications

1. Casque de protection, notamment pour motocycliste, comportant une visière couvrant l'ouverture pour le visage et qui est montée latéralement sur la coque du casque, de manière à pouvoir pivoter et peut être encliquetée, au moins dans sa position fermée, au moyen d'un dispositif d'encliquetage, qui est constitué par un ergot d'encliquetage et par un élément d'encliquetage pourvu d'au moins un évidement d'encliquetage, ainsi que par un élément de ressort qui serre l'un contre l'autre l'ergot d'encliquetage et l'élément d'encliquetage en direction du centre de rotation de la visière, et dans lequel l'évidement d'encliquetage (22), associé à la position de fermeture, de l'élément d'encliquetage (18) est décalé de telle sorte que la came d'encliquetage (31) exerce sur la paroi latérale de l'évidement d'encliquetage (22) et par conséquent sur la visière (2) une force de précontrainte dans la direction de fermeture, caractérisé par le fait que l'élément de ressort (23, 24, 40, 41) est réalisé sous la forme d'un ressort à lame à plusieurs couches, la lame de ressort la plus haute (41), tournée vers l'élément d'encliquetage (18) portant la came d'encliquetage (31).

2. Casque de protection suivant la revendication 1, caractérisé par le fait que la came d'encliquetage est maintenue de manière à être déplaçable sur les ressorts à lame.

3. Casque de protection suivant la revendication 1, caractérisé par le fait que pour la production de la force de précontrainte, un déplacement des points d'attaque de la came d'encliquetage (31) sur toute la longueur d'une surface en rampe de l'évidement à encliquetage (22) correspond à une plage angulaire de pivotement (α) de la visière (2) comprise entre 5° et 15°, mais de préférence égale à 8°.

4. Casque de protection suivant l'une des revendications 1 à 3, caractérisé par le fait que l'angle (β), que fait la direction de la force de l'élément de ressort (23) en direction du point de pivotement et la direction de la force exercée par le flanc de la came d'encliquetage (31), est comprise entre environ 25° et 45°, mais est égale de préférence à 35°.

5. Casque de protection suivant la revendication 4, caractérisé par le fait qu'au moins la lame de ressort portant la came d'encliquetage (31) et associée à l'élément d'encliquetage est bloquée contre tout déplacement dans la direction longitudinale, de préférence grâce à la présence d'un coudage d'une extrémité.

6. Casque de protection suivant l'une des revendications 4 ou 5, caractérisé par l'utilisation de ressorts d'encliquetage métalliques.

7. Casque de protection suivant l'une des revendications 4 à 6, caractérisé par le fait que le ressort à lame à couches multiples est fabriqué d'un seul tenant à partir d'une lame de ressort repliée à ses extrémités.

8. Casque de protection suivant l'une des revendications 4 à 7, caractérisé par le fait que les différentes lames du ressort à lame à couches multiples possèdent des épaisseurs et/ou des largeurs différentes.

9. Casque de protection suivant l'une des revendications précédentes, caractérisé par le fait qu'au moins un élément d'encliquetage situé sur l'un des côtés du casque est réalisé sous la forme d'une barrette cintrée d'encliquetage (46), qui est disposée sur la face intérieure de la visière (2) et coopère avec la came d'encliquetage élastique ménagée dans sa zone de pivotement.

10. Casque de protection suivant la revendication 9, caractérisé par le fait qu'au moins l'une des surfaces latérales de la coque (1) du casque possède, dans la partie dans laquelle la visière (2) est montée, un évidement (42) entourant à distance la barrette cintrée d'encliquetage (46), et que les lames de ressorts (40, 41) sont maintenues dans des encoches correspondantes dans l'évidement (42).

11. Casque de protection suivant l'une des revendications précédentes, caractérisé par le fait qu'une plaque de sécurité (60), servant à retenir les éléments individuels du dispositif de support et du dispositif d'encliquetage sur la visière contre toute perte lors du transport, est installée respectivement sur les faces intérieures de la visière (2).

12. Casque de protection suivant la revendication 11, caractérisé par le fait qu'après son montage préalable, la plaque de sécurité (60) est raccordée à l'élément de support par encliquetage, collage, soudage ou analogue.

13. Casque de protection suivant l'une des revendications précédentes, caractérisé par le fait que l'élément de support et d'encliquetage est réuni à la visière (2) pour former une unité de construction.

14. Casque de protection suivant l'une des revendications précédentes, caractérisé par le fait que l'élément de support et d'encliquetage possède une partie saillante en forme de segment circulaire, sur le pourtour duquel sont ménagés les évidements d'encliquetage (22).

15. Casque de protection suivant l'une des revendications précédentes, caractérisé par le fait que les évidements d'encliquetage (22) de l'élément d'encliquetage, prévus pour les positions d'extrémité de la visière (2), sont plus profonds que les autres évidements d'encliquetage.

16. Casque de protection suivant l'une des revendications précédentes, caractérisé par le fait que l'élément de support et d'encliquetage est réalisé sous la forme d'un composant séparé et peut être inséré au moyen d'un ou plusieurs appendices saillants moulés, dans des évidements correspondants de la visière (2).

17. Casque de protection suivant l'une des revendications précédentes, caractérisé par le fait que les parties d'encliquetage et de support pour les deux côtés du casque de protection sont agencées d'une manière symétrique.
